# FASCICULE DE BREVET EUROPEEN

(11) **EP 1 384 594 B1**
(45) Date de publication et mention de la délivrance du brevet: **11.04.2007**
(21) Numéro de dépôt: 02102062.3
(22) Date de dépôt: 26.07.2002
(51) Int. Cl.: B41M 3/14, B41M 3/06

(54) **Protection contre la falsification de données**
Schutz vor Datenverfälschung
Protection against data tampering

(43) Date de publication de la demande: 28.01.2004
(73) Titulaire: BANQUE NATIONALE DE BELGIQUE S.A., B-1000 Bruxelles (BE)
(72) Inventeur: Veldeman, François, 1330 Rixensart (BE); Salade, Marc, 1490 Court-Saint-Etienne (BE)
(74) Mandataire: Van Straaten, Joop

(56) Documents cités:
- WO-A-93/22146
- GB-A- 2 360 250
- US-A- 4 033 059
- US-A- 4 588 212
- US-B1- 6 296 281

## Description

L'invention concerne les dispositifs et les procédés empêchant la falsification de mentions apposées soit par impression, soit manuellement, sur un document imprimé.

Le type de falsification visé par le dispositif de l'invention est spécifiquement l'altération de données initiales, qui sont remplacées par d'autres, qui servent les desseins du fraudeur.

Ces données peuvent être soit des données « fixes », qui se retrouvent à l'identique sur tous les documents d'une série (valeur faciale d'un bon), soit des données propres à un document déterminé ; dans ce cas, elles sont désignées sous le terme générique de "données variables" et peuvent être, typiquement, une signature, un numéro de série, un code, etc.

Les documents visés par le présent dispositif de protection sont, notamment, les documents authentiques ou authentifiés, les chèques, les chèques de voyage, les certificats, les pièces d'identité, les billets de loteries, les titres, etc. Le substrat sur lequel ces documents sont imprimés ira donc du papier normal à la carte en plastique, en passant par les papiers spéciaux, à filigrane, etc.

Suivant une technique de falsification classique, les fraudeurs partent d'un document sans valeur (ou de moindre valeur relative) et altèrent par gommage ou grattage certaines données initiales qui les gênent (valeur nominale d'un chèque, numéro de loterie, nom d'un bénéficiaire, etc.) pour les remplacer par d'autres.

Pour compliquer la tâche de ces fraudeurs, différentes méthodes sont appliquées, telle que l'usage de papiers à surface altérable ou l'impression d'un motif sous jacent : l'altération des données initiales altère également le motif sous jacent, qui doit donc être redessiné ou complété.

EP 0 184 529 décrit l'emploi d'un substrat absorbant l'encre utilisée par les données variables.

Une autre méthode consiste à conférer un relief à la surface du substrat notamment par le procédé de la taille douce (intaglio), ce qui oblige les fraudeurs à altérer davantage la surface du substrat.

Il va de soi que ces différents procédés peuvent, de surcroît, être combinés entre eux, rendant la tâche des fraudeurs d'autant plus ardue.

L efficacité de ces différents procédés est cependant battue en brèche par les méthodes de plus en plus tortueuses appliquées par les fraudeurs, d où la nécessité d'un appareillage parfois fort élaboré pour détecter les fraudes.

Un but de l'invention est qu'une tentative de fraude soit aisément décelable, même à un il peu exercé.

Un autre but de l'invention est la mise au point d'un procédé relativement peu onéreux, qui puisse être étendu facilement à de nombreux types de documents.

L'objet de l'invention est un dispositif de protection contre la falsification de données portées sur un document imprimé dans lequel, au moins dans une zone destinée à l'apposition des données variables, le document comprend au moins un motif en relief, obtenu par un des procédés suivants : la sérigraphie, la flexographie, l'héliogravure. Ce relief étant dû exclusivement à l'épaisseur de la couche d'encre utilisée pour former ce motif. Le motif en relief est apposé soit au-dessus soit en-dessous des données à protéger.

L'encre utilisée contient de préférence des pigments à effet optique ; l'effet optique est avantageusement une iridescence ou une opalescence.

Un autre objet de l invention est un procédé pour la protection contre la falsification de données portées sur un document imprimé qui comprend les opérations suivantes :
a) sélectionner un substrat
b) imprimer sur ce substrat une donnée à protéger
c) sélectionner une encre contenant un matériau polymérisable et un accélérateur de polymérisation
d) sélectionner un procédé d'impression parmi les procédés suivants : la sérigraphie, la flexographie, l'héliogravure
e) imprimer un motif avec cette encre à l'aide de ce procédé
f) activer l'accélérateur de polymérisation par un apport énergétique ad hoc
g) faire polymériser l'encre en couche épaisse

Dans ce procédé, l'opération b peut être pratiquée après l'opération g, la séquence se déroulant comme suit : a,c,d,e,f,g,b

Le procédé d'impression est de préférence sélectionné parmi les procédés suivants : la sérigraphie, la flexographie, l'héliogravure.

De façon avantageuse, la polymérisation est activée par un apport énergétique par rayonnement électromagnétique, sélectionné parmi les suivants : infrarouges, UV, micro ondes.

D autres particularités et avantages de l invention ressortiront de la description ci après de modes de réalisation particuliers de l'invention, référence étant faite aux dessins annexés dans lesquels :
La Fig. 1 est une vue schématique en perspective avec dimensions exagérées montrant la falsification par grattage d'un document à substrat plat.
La Fig. 2 est une vue schématique en perspective montrant la falsification par grattage d'un document à substrat embossé.
La Fig. 3 est une vue schématique en perspective du résultat d'une tentative de falsification du dispositif de l'invention.
La Fig.4 est une vue schématique similaire à la Fig.3 avec apposition ultérieure de la donnée à protéger.

La Fig. 1 montre l'effet du grattage dans le cas d'un document imprimé classique sur substrat plat 8.

Le grattage par un objet pointu quelconque 2 d'une donnée à protéger, soit une "donnée variable" 4 (ici une lettre A) altère également un motif imprimé sous jacent 6, laissant subsister une "zone blanche" que le fraudeur est obligé de maquiller pour dissimuler la falsification.

La Fig. 2 montre l'effet du grattage dans le cas d'un substrat embossé 9 : le fraudeur est amené, au cours du grattage, à entamer la surface du substrat embossé 9.

Une telle altération est, normalement, facilement repérée par transparence. Certains malfaiteurs particulièrement habiles parviennent cependant à minimiser cette caractéristique.

La Fig. 3 montre le résultat d'une tentative de falsification d'un document protégé par le dispositif de l'invention.

Dans ce dispositif, où la forme du substrat 8 a peu d'importance, un motif 10 est superposé à la donnée à protéger 4. Ce motif 10 apparaît en relief car il est formé d'une encre déposée en couche épaisse 12.

En conséquence, la donnée à protéger 4 est intimement liée au motif 10 et il est impossible de procéder à un grattage sélectif. Toute tentative de falsification entraîne automatiquement une destruction tridimensionnelle 14 du motif 10. Il est impossible pour le fraudeur, quand bien même il disposerait d'une encre comprenant des pigments reproduisant une couleur comparable à celle de l'encre utilisée (ce qui n'est déjà pas si facile), de restituer l'effet donné par le relief de la couche d'encre 12 du dispositif de l'invention.

Pour obtenir le relief particulier 12 du dispositif de l'invention, on utilise une encre contenant, outre les pigments et une certaine quantité de solvants, des matériaux polymérisables ("vernis", monomères), que l'on dépose sur le substrat approprié en utilisant un procédé d'impression permettant le transfert d'une couche d'encre épaisse et l'utilisation de pigments de grandes dimensions.

Parmi ces procédés, on peut citer, typiquement, la sérigraphie, la flexographie et l'héliogravure.

La pratique courante en imprimerie veut que, pour tirer un maximum d'effet optique des pigments dispersés dans l'encre, la couche d'encre soit aussi mince que possible, et donc pratiquement bidimensionnelle. Une couche mince offre également l'avantage de rendre le grattage plus difficile.

Ce résultat est généralement obtenu par un séchage classique.

Tout à l'opposé de cette pratique, dans le procédé de l'invention, on procède à un séchage bref avec apport énergétique intense, de façon à obtenir une polymérisation presque instantanée de la couche d'encre, pratiquement sans réduction de volume. En conséquence, on obtient une couche 12 à extension tridimensionnelle (de l'ordre d'une dizaine de µm). Cet apport énergétique peut être réalisé par élévation de la température, par rayonnement électromagnétique ou par faisceau d'électrons.

Comme on l'a vu plus haut, de façon quasi paradoxale, le grattage des données 4 n'en est pas facilité, au contraire : les altérations 14 n'en deviennent que plus apparentes.

Par ailleurs, pour ne pas altérer la lisibilité de la donnée 4 à protéger, on évite l'utilisation d'un motif sombre et opaque : il est préférable d'avoir recours à un motif délicat tel qu'un guillochage (typiquement, des traits d'une largeur de l'ordre de 0,1 à 0,2 mm, espacés de même) , plus difficile à reproduire, et réalisé avec des encres transparentes ou translucides, chargées par exemple de pigments produisant un effet optique particulier lorsqu'elles sont vues sous un angle déterminé, comme une iridescence ou une opalescence.

Dans l'exemple de la Fig.3, l'apposition de la couche d'encre a été réalisée par dessus la donnée à protéger 4, dont l'apposition propre est inclue dans le procédé d'impression du substrat 8.

On notera que la donnée à protéger 4 peut être elle même une donnée authentifiant le document, comme une image holographique, dont la seule présence (même altérée) peut suffire à un observateur peu attentif à conclure à l'authenticité d'un document.

On peut également avoir recours à la même technique pour protéger une donnée variable 4 apposée a posteriori sur la couche d'encre en relief 12, comme montré à la Fig. 4. Le cas le plus typique est celui d'une donnée écrite à la main (signature, etc.).

Dans ce cas, les reliefs constitués par la couche épaisse 12 sont écrasés localement au moment de l'apposition manuscrite. L'effacement, aussi soigneux soit il, de la donnée à protéger 4 ne peut masquer la présence de reliefs « endommagés » 16, ce qui permet de repérer sans difficultés un document falsifié.

## Revendications

1. Dispositif de protection contre la falsification de données portées sur un document imprimé, comprenant un document, un motif imprimé, un motif en relief,
**caractérisé en ce que**, au moins dans une zone destinée à l'apposition des données à protéger, le document comprend au moins un motif en relief obtenu par un des procédés suivants : la sérigraphie, la flexographie, l'héliogravure, ce relief étant dû exclusivement à l'épaisseur de la couche d'encre utilisée pour former ce motif, le motif en relief étant apposé soit au-dessus soit en-dessous des données à protéger.

2. Dispositif de protection suivant la revendication 1 **caractérisé en ce que** l'encre utilisée contient des pigments à effet optique.

3. Dispositif de protection suivant la revendication 2 **caractérisé en ce que** l'effet optique est une iridescence.

4. Dispositif de protection suivant la revendication 2 **caractérisé en ce que** l'effet optique est une opalescence.

5. Procédé pour la protection contre la falsification de données portées sur un document imprimé **caractérisé en ce qu**'il comprend les opérations suivantes :
a) sélectionner un substrat
b) imprimer sur ce substrat une donnée à protéger
c) sélectionner une encre contenant un matériau polymérisable activable
d) sélectionner un procédé d'impression parmi les procédés suivants : la sérigraphie, la flexographie, l'héliogravure.
e) imprimer un motif avec cette encre à l'aide de ce procédé
f) activer la polymérisation par un apport énergétique ad hoc
g) faire polymériser l'encre en couche épaisse

6. Procédé pour la protection contre la falsification de données portées sur un document imprimé **caractérisé en ce qu**'il comprend les opérations suivantes :
a)sélectionner un substrat
b)sélectionner une encre contenant un matériau polymérisable activable
c) sélectionner un procédé d'impression parmi les procédés suivants : la sérigraphie, la flexographie, l'héliogravure.
d)imprimer un motif avec cette encre à l'aide de ce procédé
e)activer la polymérisation par un apport énergétique ad hoc
f)faire polymériser l'encre en couche épaisse
g)imprimer sur ce substrat une donnée à protéger.

7. Procédé suivant l'une quelconque des revendications 5 et 6 **caractérisé en ce que** le matériau polymérisable contient un accélérateur de polymérisation.

8. Procédé suivant l'une quelconque des revendications 5 à 7 **caractérisé en ce que** la polymérisation est activée par un apport énergétique sélectionné parmi les moyens suivants : infrarouges, UV, micro-ondes.

## Claims

1. Device for protecting against the falsification of data on a printed document, comprising a document, a printed feature and a feature in relief, **characterized in that**, at least in an area intended for affixing data to be protected, the document comprises at least one feature in relief obtained by one of the following processes: screen printing, flexography, gravure printing, this relief being due exclusively to the thickness of the ink layer used to form this feature, the feature in relief being affixed either above or below the data to be protected.

2. Protection device according to Claim 1, **characterized in that** the ink used contains pigments having an optical effect.

3. Protection device according to Claim 2, **characterized in that** the optical effect is an iridescent effect.

4. Protection device according to Claim 2, **characterized in that** the optical effect is an opalescent effect.

5. Method for protecting against the falsification of data on a printed document, **characterized in that** it comprises the following operations:
a) a substrate is selected;
b) data to be protected is printed on this substrate;
c) an ink containing an activatable curable material is selected;
d) a printing process is selected from the following processes: screen printing, flexography, gravure printing;
e) a feature is printed with this ink using the above process;
f) the curing is activated by an influx of energy for the purpose; and
g) the ink is cured as a thick layer.

6. Method for protecting against the falsification of data on a printed document, **characterized in that** it comprises the following operations:
a) a substrate is selected;
b) an ink containing an activatable curable material is selected;
c) a printing process is selected from the following processes: screen printing, flexography, gravure printing;
d) a feature is printed with this ink using the above process;
e) the curing is activated by an influx of energy for the purpose;
f) the ink is cured as a thick layer; and
g) data to be protected is printed on this substrate.

7. Method according to either of Claims 5 and 6, **characterized in that** the curable material contains a cure accelerator.

8. Method according to any one of Claims 5 to 7, **characterized in that** the curing is activated by an influx of energy selected from the following means: infra red, UV, microwaves.

## Patentansprüche

1. Vorrichtung zum Schutz gegen die Fälschung von Angaben, die in einem Druckdokument, das ein Dokument, ein Druckmotiv, ein Reliefmotiv umfasst, eingetragen sind, **dadurch gekennzeichnet, dass** mindestens in einem Bereich, der zum Aufbringen der zu schützenden Angaben bestimmt ist, das Dokument mindestens ein Reliefmotiv aufweist, das durch eines der folgenden Verfahren erhalten wird: Siebdruck, Flexografie, Tiefdruck, wobei dieses Relief ausschließlich auf der Dicke der zur Bildung dieses Motivs benutzten Tintenschicht beruht und das Reliefmotiv entweder oberhalb oder unterhalb der zu schützenden Angaben aufgebracht ist.

2. Schutzvorrichtung nach Anspruch 1, **dadurch gekennzeichnet, dass** die benutzte Tinte Pigmente mit optischem Effekt enthält.

3. Schutzvorrichtung nach Anspruch 2, **dadurch gekennzeichnet, dass** der optische Effekt eine Irideszenz ist.

4. Schutzvorrichtung nach Anspruch 2, **dadurch gekennzeichnet, dass** der optische Effekt eine Opaleszenz ist.

5. Verfahren zum Schutz gegen die Fälschung von Angaben, die in einem Druckdokument eingetragen sind, welches folgende Vorgänge umfasst:
a) Auswählen eines Substrats
b) Drucken einer zu schützenden Angabe auf dieses Substrat
c) Auswählen einer Tinte die ein aktivierbares, polymerisierbares Material enthält
d) Auswählen eines Druckverfahrens aus den folgenden Verfahren: Siebdruck, Flexografie, Tiefdruck
e) Drucken eines Motivs mit dieser Tinte anhand dieses Verfahrens
f) Aktivieren des Polymerisationsbeschleunigers durch Energiezufuhr eigens zu diesem Zweck
g) Polymerisieren der dicken Tintenschicht.

6. Verfahren zum Schutz gegen die Fälschung von Angaben, die in einem Druckdokument eingetragen sind, **dadurch gekennzeichnet, dass** es die folgenden Vorgänge umfasst:
a) Auswählen eines Substrats
b) Auswählen einer Tinte, die ein aktivierbares, polymerisierbares Material enthält
c) Auswählen eines Druckverfahrens aus den folgenden Verfahren: Siebdruck, Flexografie, Tiefdruck
d) Drucken eines Motivs mit dieser Tinte anhand dieses Verfahrenes
e) Aktivieren der Polymerisation durch Energiezufuhr eigens zu diesem Zweck
f) Polymerisieren der dicken Tintenschicht
g) Drucken einer zu schützenden Angabe auf dieses Substrat.

7. Verfahren nach einem der Ansprüche 5 und 6, **dadurch gekennzeichnet, dass** das polymerisierbare Material einen Polymerisationsbeschleuniger umfasst.

8. Verfahren nach einem der Ansprüche 5 bis 7, **dadurch gekennzeichnet, dass** die Polymerisation durch eine Energiezufuhr aktiviert wird, die aus folgenden Mitteln ausgewählt wird: Infrarot-, UV-Strahlung, Mikrowellen.
